# EUROPÄISCHE PATENTSCHRIFT

(11) **EP 0 802 147 B1**
(45) Veröffentlichungstag und Bekanntmachung des Hinweises auf die Patenterteilung: **04.12.2002**
(21) Anmeldenummer: 97250120.9
(22) Anmeldetag: 16.04.1997
(51) Int. Cl.: B66C 11/06

(54) **Fahrwerk, insbesondere für Kettenzüge und/oder Schleppkabel**
Running gear, particularly for chain hoist and/or towing cable
Train de roulement, en particulier pour palan à chaîne et/ou câble de remorquage

(30) Priorität: 19.04.1996 DE 19617104
(43) Veröffentlichungstag der Anmeldung: 22.10.1997
(73) Patentinhaber: Demag Cranes & Components GmbH, 58300 Wetter (DE)
(72) Erfinder: Gersemsky, Udo, Dipl.-Ing., 58313 Herdecke (DE); Schütt, Hartmut, 58300 Wetter (DE)
(74) Vertreter: Presting, Hans-Joachim, Dipl.-Ing.

(56) Entgegenhaltungen:
- DE-A- 2 341 670
- DE-A- 2 353 622
- DE-A- 4 109 971
- DE-B- 1 481 729
- DE-U- 1 767 562
- FR-A- 2 318 099
- GB-A- 1 307 677
- US-A- 5 445 080

## Beschreibung

Die Erfindung betrifft ein Fahrwerk, insbesondere für Kettenzüge, Lastaufnahmemittel und/oder Schleppkabel, das einen aus Flansch- und Stegteilen bestehenden Fahrschienenquerschnitt umfaßt, mit sich gegenüberliegenden Laufrädern und Führungsrollen, die jeweils in seitlichen, in Querrichtung unterhalb des Fahrschienenquerschnitts verbundenen Radträgern drehgelagert sind, wobei beidseitig der Schiene vor und hinter jedem sich auf den Flanschteilen aufstützenden Laufrad jeweils am Steg des Fahrschienenquerschnitts zur Führung anliegende Horizontalführungsrollenpaare angeordnet sind und an zumindest einem der Radträger eine Lasthängeeinrichtung vorgesehen ist.

Die Schrift DE 23 53 622 offenbart ein Hängebahnfahrzeug mit auf zwei nebeneinanderlaufenden Fahrspuren eines Trägers laufenden, über eine parallel zum Träger liegende Lasttraverse miteinander verbundenen, am Träger geführten, insbesondere angetriebenen Laufrädern.

Aus der DE 41 09 971 A1 ist ein gattungsgemäßes Fahrwerk mit Laufrädern auf beiden Seiten einer I-förmigen Fahrschiene bekannt, an der vordere und hintere seitliche, auf senkrechten Achsen gelagerte Führungsrollen einseitig anliegen. Dieses Fahrwerk läuft auch bei pendelnder Last stabil auf der Trägerschiene. Trotzdem ist die Fahrstabilität begrenzt; in kritischen Situationen neigt das Fahrwerk etwas zu Nickbewegungen und seitlichem Pendeln.

Es ist Aufgabe der vorliegenden Erfindung, ein Fahrwerk, insbesondere für Kettenzüge und/oder Schleppkabel anzugeben, das auch bei pendelnder Last stabil auf der Trägerschiene läuft, also nicht zu Nickbewegungen und seitlichem Pendeln des Fahrwerks neigt.
Die Lösung dieser Aufgabe ist erfindungsgemäß gekennzeichnet durch die im Patentanspruch 1 angegebenen Merkmale. Durch die kennzeichnenden Merkmale der Unteransprüche 2 bis 7 ist das Fahrwerk in vorteilhafter Weise weiter ausgestaltet.

Die Erfindung sieht vor, daß das oder die Laufräder auf der einen Seite der Schiene gegenüber dem oder den Laufrädern auf der anderen Seite der Schiene in Fahrtrichtung zueinander versetzt angeordnet sind.

Das erfindungsgemäße Fahrwerk ermöglicht insbesondere bei pendelnder Last einen stabilen Lauf auf der Fahrschiene; Nickbewegungen und seitliches Pendeln des Fahrwerks werden durch den Versatz der Laufräder wirkungsvoll unterdrückt.

Ein gleichmäßigerer Lauf des Fahrwerks auf der Fahrschiene wird erzielt, wenn die Horizontalführungsrollenpaare einander paarweise direkt gegenüberliegend angeordnet sind.

Zweckmäßigerweise sollten die Horizontalführungsrollenpaare am Steg des Fahrschienenquerschnitts kraftbeaufschlagt anliegen, beispielsweise durch eine Federkraft hervorgerufen.

Ein kompaktes und robustes Laufwerk mit einfachem Antriebsanbau ergibt sich, wenn für den Fall, daß zwei Laufräder auf der einen Seite der Schiene angeordnet sind, ein Laufrad unmittelbar motorisch angetrieben ist. Der Antrieb kann auf diese Weise weitestgehend wartungsfrei ausgeführt werden.

Stabilitätsverbessernd wirkt es sich ferner aus, wenn die Führungsräder in am Steg des Fahrschienenquerschnitts angeordneten Führungsnuten geführt sind.

Die Laufstabilität des Fahrwerks läßt sich dadurch weiter verbessern, indem jeweils auf- oder zuschwenkbare Radträgerarme um eine sich in Richtung der Fahrschiene erstreckende und unter dem Fahrschienenquerschnitt verlaufende Achse schwenkbar gelagert sind, wobei auf Höhe oder unterhalb des gebildeten Gelenks der jeweils miteinander verbundenen Radträgerarme die Last an zumindest einem der Radträgerarme angreift und die Radträgerarme durch ein von der Last herrührendes Schließmoment von den am Steg beidseitig anliegenden Führungsrollen begrenzt am Fahrschienenquerschnitt eingeschwenkt gehalten sind.
Außerdem ermöglicht es diese Maßnahme, das Fahrwerk im vormontierten Zustand mit wenigen Handgriffen an einer Fahrschiene mit korrespondierendem Fahrschienenquerschnitt aufzuhängen. Durch die sich selbsttätig spielfrei einstellenden Führungsrollen, die beidseitig am Steg anliegen, ist ein gleichmäßiger Parallellauf der Laufrollen sichergestellt, wodurch wiederum der Rollwiderstand und damit der Verschleiß der Laufrollen gering sind; auch die Führungsrollen unterliegen dabei einem sehr geringen Verschleiß. Das durch die Last eingeschwenkt gehaltene . Fahrwerk erweist sich insbesondere bei Kurven als sehr vorteilhaft, da hierdurch bei Kurvenfahrten der Parallellauf der Laufrollen verbessert wird. Dabei sorgen die ständig anliegenden Führungsrollen auch bei pendelnder Last für eine stabile Führung des Fahrwerks. Durchmesseränderungen der Laufräder und der Führungsrollen aufgrund von unvermeidlichem Abrieb werden innerhalb eines großen Toleranzbereiches dadurch ausgeglichen, daß sich das Fahrwerk selbsttätig an die Fahrschiene anpaßt.

Mit der Erfindung wird ferner vorgeschlagen, das Verhältnis aus dem horizontalen Abstand M der Achsen der Laufräder und dem vertikalen Abstand L der Laufräder von der Schwenkachse größer als 5 und kleiner als 10 ist.

Ein Ausführungsbeispiel der Erfindung ist in der Zeichnung dargestellt und wird nachfolgend näher beschrieben. Es zeigen
- Fig. 1: eine Vorderansicht eines Fahrwerks und
- Fig. 2: eine Draufsicht auf das Fahrwerk gemäß Fig. 1.

In Fig. 1 ist in Vorderansicht ein Fahrwerk dargestellt, das eine Fahrschiene 1 umfaßt, die aus Flanschteilen 2 und einem Steg 3 besteht. Das Fahrwerk selbst weist zwei Radträgerarme 4a, 4b auf, die als Rahmen 5a, 5b ausgebildet sind. Die Rahmen 5a, 5b sind um eine sich in Richtung der Fahrschiene 1 erstreckende und unter dem Fahrschienenquerschnitt verlaufende Achse 6 gegenläufig schwenkbar gelagert, was ein Auf- oder Zuschwenken der Rahmen 5a, 5b ermöglicht. Selbstverständlich ist das nur eine vorteilhafte Ausführungsform; die Radträgerarme 4a, 4b können auch starr miteinander verbunden und auf einen festen Abstand eingestellt sein. Darüberhinaus ist auch eine Kombination dieser beiden Varianten denkbar, die darin besteht, daß die schwenkbaren Radträgerarme 4a, 4b nach dem Einschwenken an der Fahrschiene 1 so fixiert werden, daß eine starre Verbindung zwischen den Radträgerarmen 4a, 4b hergestellt ist.

Fig. 1 läßt erkennen, daß im oberen Bereich der Rahmen 5a, 5b ein Paar sich gegenüberliegender Laufräder 7 angeordnet sind, deren Drehachsen horizontal verlaufen und in den Rahmen 5a, 5b abgestützt sind. Von den beiden Laufrädern 7 wird ein Laufrad unmittelbar durch einen Motor 7a angetrieben. Die Laufräder 7 rollen. auf den unteren Flanschteillaufflächen 8 ab. Die Rahmen 5a, 5b nehmen neben den im Rahmen 5a, 5b jeweils mittig angeordneten Laufrädern 7 vor und hinter den Laufrädern 7 angeordnete Horizontalführungsrollenpaare 9, 9 auf, die aus einzelnen Führungsrollen 9 bestehen, welche vertikal drehgelagert in dem Rahmen 5a, 5b abgestützt sind. Während die Laufräder 7 sich auf den unteren Flanschteilen 2 abstützen, liegen die Führungsrollen 9 paarweise am Steg 3 der Fahrschiene 1 an. Aus der Fig. 1 geht hervor, daß die Rahmen 5a, 5b so weit über den jeweiligen Flanschteil 2 des Fahrschienenquerschnitts der Fahrschiene 1 eingeschwenkt sind, daß die Laufräder 7 sich unmittelbar in Stegnähe des Stegs 3 bewegen. Auf Höhe des gebildeten Gelenks 10 der beiden miteinander verbundenen Rahmen 5a, 5b greift die Last an der Achse 6 an; das unterhalb der Fahrschiene 1 gebildete Gelenk ist also zugleich Aufhängemitte für die aufzuhängende Last.

Die Last erzeugt in den Rahmen 5a, 5b ein Schließmoment, das ein Zuschwenken der Rahmen 5a, 5b bewirkt, durch das die Führungsrollen 9 am Steg 3 des Fahrschienenquerschnitts eingeschwenkt gehalten werden. Die Winkelstellung zwischen den Rahmen 5a, 5b wird in Fig. 1 durch die am Steg 3 beidseitig anliegenden Führungsrollen 9 begrenzt; die Anlage der Führungsrollen 9 erfolgt kraftbeaufschlagt durch die Last selbst.

Das Verhältnis aus dem horizontalen Abstand M der Achsen der Laufräder (7) und dem vertikalen Abstand L der Laufräder (7) von der Achse (Schwenkachse) 6 ist größer als 5 und kleiner als 10.

Alternativ zu der dargestellten Fahrschiene 1 ist es auch möglich, am Steg 3 sich in Längsrichtung der Schiene 1 erstreckende Führungsnuten vorzusehen, in denen die Führungsräder 9 geführt sind. Durch die zusätzlich angeordneten Führungsnuten wird bei pendelnder Last eine noch stabilere Führung des Fahrwerks sichergestellt.

In Fig. 2 ist eine Draufsicht auf das Fahrwerk mit Fahrschiene gemäß Fig. 1 dargestellt. Das Laufrad 7 des einen Rahmens 5a oder 5b ist gegenüber dem Laufrad 7 des anderen Rahmens 5b bzw. 5a in Fahrtrichtung versetzt angeordnet, wie Fig. 2 deutlich zu entnehmen ist.

## Patentansprüche

1. Fahrwerk, insbesondere für Kettenzüge, Lastaufnahmemittel und/oder Schleppkabel, das einen aus Flansch- (2) und Stegteilen (3) bestehenden Fahrschienenquerschnitt umfaßt, mit sich gegenüberliegenden Laufrädern (7) und Führungsrollen (9), die jeweils in seitlichen, in Querrichtung unterhalb des Fahrschienenquerschnitts verbundenen Radträgern drehgelagert sind, wobei beidseitig der Schiene (1) vor und hinter jedem sich auf den Flanschteilen aufstützenden Laufrad (7) jeweils am Steg (3) des Fahrschienenquerschnitts zur Führung anliegende Horizontalführungsrollenpaare (9, 9) angeordnet sind und an zumindest einem der Radträger eine Lasthängeeinrichtung vorgesehen ist,
**dadurch gekennzeichnet,**
**daß** das oder die Laufräder (7) auf der einen Seite der Schiene (1) gegenüber dem oder den Laufrädern (7) auf der anderen Seite der Schiene (1) in Fahrtrichtung zueinander versetzt angeordnet sind.

2. Fahrwerk nach Anspruch 1,
**dadurch gekennzeichnet,**
**daß** die Horizontalführungsrollenpaare (9) einander paarweise direkt gegenüberliegend angeordnet sind,

3. Fahrwerk nach Anspruch 1 oder 2,
**dadurch gekennzeichnet,**
**daß** die Horizontalführungsrollenpaare (9) am Steg (3) des Fahrschienenquerschnitts kraftbeaufschlagt anliegen

4. Fahrwerk nach einem der Ansprüche 1 bis 3,
**dadurch gekennzeichnet,**
**daß** für den Fall, daß zwei Laufräder (7) auf der einen Seite der Schiene angeordnet sind, ein Laufrad (7) unmittelbar motorisch angetrieben ist.

5. Fahrwerk nach einem der Ansprüche 1 bis 4,
**dadurch gekennzeichnet,**
**daß** die Führungsrolle (9) in am Steg (3) des Fahrschienenquerschnitts angeordneten Führungsnuten geführt sind.

6. Fahrwerk nach einem der Ansprüche 1 bis 5,
**dadurch gekennzeichnet,**
**daß** paarweise auf- oder zuschwenkbare Radträgerarme (4a, 4b) um eine sich in Richtung der Fahrschiene (1) erstreckende und unter dem Fahrschienenquerschnitt verlaufende Achse (6) schwenkbar gelagert sind, wobei auf Höhe oder unterhalb des gebildeten Gelenks (10) der jeweils miteinander verbundenen Radträgerarme (4a; 4b) die Last an zumindest einem der Radträgerarme (4a oder 4b) angreift und die Radträgerarme (4a, 4b) durch ein von der Last herrührendes Schließmoment von den am Steg beidseitig anliegenden Führungsrollen (9) begrenzt am Fahrschienenquerschnitt eingeschwenkt gehalten sind.

7. Fahrwerk nach Anspruch 6,
**dadurch gekennzeichnet,**
**daß** das Verhältnis aus dem horizontalen Abstand M der Achsen der Laufräder (7) und dem vertikalen Abstand L der Laufräder (7) von der Schwenkachse (6) größer als 5 und kleiner als 10 ist.

## Claims

1. Travelling gear, in particular for chain hoists, load-bearing means and/or trailing cables, which comprises a running rail cross-section comprising flange- (2) and web-parts (3), having running wheels (7) and guide rollers (9) which are situated opposite each other and are rotatably mounted respectively in lateral wheel carriers which are connected in transverse direction below the running rail cross-section, horizontal guide roller pairs (9, 9) respectively abutting for guidance on the web (3) of the running rail cross-section being disposed on both sides of the rail (1) in front of and behind each running wheel (7) which is supported on the flange parts, and a load suspension device being provided on at least one of the wheel carriers,
**characterised in that**
the running wheel or wheels (7) on the one side of the rail (1) relative to the running wheel or wheels (7) on the other side of the rail (1) are disposed offset to each other in the direction of travel.

2. Travelling gear according to claim 1,
**characterised in that**
the horizontal guide roller pairs (9) are disposed directly opposite each other in pairs.

3. Travelling gear according to claim 1 or 2,
**characterised in that**
the horizontal guide roller pairs (9) abut on the web (3) of the running rail cross-section with the application of force.

4. Travelling gear according to one of the claims 1 to 3,
**characterised in that**,
in the case where two running wheels (7) are disposed on the one side of the rail, one running wheel (7) is directly motor-driven.

5. Travelling gear according to one of the claims 1 to 4,
**characterised in that**
the guide roller (9) is guided in guide grooves which are disposed on the web (3) of the running rail cross-section.

6. Travelling gear according to one of the claims 1 to 5,
**characterised in that**
the paired wheel carrier arms (4a, 4b), which can pivot outwardly or inwardly, are pivotably mounted about an axle (6) which extends in the direction of the running rail (1) and extends below the running rail cross-section, the load engaging on at least one of the wheel carrier arms (4a or 4b) at the height of or below the formed articulation (10) of the wheel carrier arms (4a; 4b) which are respectively connected to each other, and the wheel carrier arms (4a, 4b) being retained pivoted inwardly on the running rail cross-section by means of a closing moment which stems from the load, delimited by the guide rollers (9) which abut on both sides of the web.

7. Travelling gear according to claim 6,
**characterised in that**
the ratio of the horizontal spacing M of the axles of the running wheels (7) and the vertical spacing L of the running wheels (7) from the pivoting axle (6) is greater than 5 and smaller than 10.

## Revendications

1. Dispositif de roulement, en particulier pour des palans à chaîne, des moyens de réception de charge et/ou des câbles de remorquage, qui comporte une section transversale de rail de roulement constituée de parties de rebord (2) et de parties d'âme (3), comportant des galets de guidage (9) et des roues de roulement (7) opposés, qui sont montés rotatifs, à chaque fois, dans des supports de roues latéraux reliés en direction transversale au-dessous de la section transversale du rail de roulement, des deux côtés du rail (1) devant et derrière chaque roue de roulement (7) s'appuyant sur les parties de rebord, des paires de galets de guidage horizontaux (9, 9) reposant contre l'âme (3) de la section transversale du rail de roulement pour le guidage étant agencées et un dispositif de suspension de charge étant prévu sur au moins un des supports de roues,
**caractérisé en ce que** la ou les roues de roulement (7) sur un côté du rail (1) sont agencées de façon décalée dans la direction de marche par rapport à la ou les roues de roulement (7) sur l'autre côté du rail (1).

2. Dispositif de roulement selon la revendication 1,
**caractérisé en ce que** les paires de galets de guidage horizontaux (9) sont agencés par paire l'une l'autre de façon directement opposée.

3. Dispositif de roulement selon la revendication 1 ou 2,
**caractérisé en ce que** les paires de galets de guidage horizontaux (9) reposent en étant sollicités par une force contre l'âme (3) de la section transversale du rail de roulement.

4. Dispositif de roulement selon une des revendications 1 à 3,
**caractérisé en ce que**, dans le cas où deux roues de roulement (7) sont agencées sur un côté du rail, une roue de roulement (7) est entraînée de façon directement motorisée.

5. Dispositif de roulement selon une des revendications 1 à 4,
**caractérisé en ce que** les galets de guidage (9) sont guidés dans des rainures de guidage agencées sur l'âme (3) de la section transversale du rail de roulement.

6. Dispositif de roulement selon une des revendications 1 à 5,
**caractérisé en ce que** des bras de supports de roues (4a, 4b) pouvant pivoter par paire sont montés de façon pivotante autour d'un axe (6) s'étendant en direction du rail de roulement (1) et s'étendant sous la section transversale du rail de roulement, la charge s'engageant sur au moins un des bras de supports de roues (4a ou 4b) à hauteur ou au-dessous de l'articulation (10) formée des bras de supports de roues (4a, 4b) reliés à chaque fois ensemble, et les bras de supports de roues (4a, 4b) étant maintenus pivotés de façon limitée sur la section transversale du rail de roulement, par un moment de fermeture provenant de la charge, par les galets de guidage (9) s'appliquant des deux côtés sur l'âme.

7. Dispositif de roulement selon la revendication 6,
**caractérisé en ce que** le rapport de la distance horizontale (M) des axes des roues de roulement (7) et de la distance verticale (L) des roues de roulement (7) de l'axe de pivotement (6) est supérieur à 5 et inférieur à 10.
